# EUROPÄISCHE PATENTSCHRIFT

(11) **EP 1 637 200 B1**
(45) Veröffentlichungstag und Bekanntmachung des Hinweises auf die Patenterteilung: **24.12.2008**
(21) Anmeldenummer: 04022276.2
(22) Anmeldetag: 18.09.2004
(51) Int. Cl.: A63H 33/08

(54) **Baukastensystem**
Modular construction system
Système de construction modulaire

(43) Veröffentlichungstag der Anmeldung: 22.03.2006
(73) Patentinhaber: Raupp, Hartmut, 76199 Karlsruhe (DE); Klotzki, Michael, 76199 Karlsruhe (DE); Riemer, Michael, Prof., Dr.-Ing., 76327 Pfinztal (DE)
(72) Erfinder: Klotzki, Michael, 76199 Karlsruhe (DE)
(74) Vertreter: Geitz Truckenmüller Lucht

(56) Entgegenhaltungen:
- FR-A- 990 651
- US-A- 1 894 605
- US-A- 3 924 376
- US-A- 5 273 477

## Beschreibung

Die Erfindung betrifft ein Baukastensystem, umfassend einen volumenkörper, vorzugsweise einen Würfel, der aus Teilelementen, vorzugsweise durch formschlüssiges Fügen, zusammengesetzt ist, wobei die Teilelementen jeweils mindestens eine geschlossene Elementoberfläche und mindestens eine von Verbindungselementen zerklüftete Elementverbindungsfläche aufweisen, und zumindest ein Teil dieser Elementverbindungsflächen wahlweise mit dem übrigen Volumenkörper, vorzugsweise formschlüssig, verbindbar ist, so dass der Volumenkörper außenliegend jeweils entweder eine geschlossenen Körperoberflache und/oder die zerklüftete körperverbindungsfläche aufweist.

Ein derartiges Baukastensystem ist aus dem französischen Patent FR-A-990.651, vorbekannt.

Das fragliche System besieht im Wesentlichen aus mehreren flächigen Verbindungselementen, deren Seiten jeweils von Nute und Stegen derart begrenzt sand, dass die zusammengesetzten Elemente miteinander derart verzahnt werden können, dass ein ebenfalls auch vollständig geschlossener Volumenkörper ausgebildet werden kann. Der Benutzer hat dabei die Wahl, ob er entweder einen geschlossenen Volumenkörper ausbildet, in dem er dem jeweils letzten Verbindungselement ein Verbindungselement gleicher Wandstärke der vorherigen verbindungselemente einsetzt oder ein Verbindungselement doppelter Wandstärke einsetzt. Für den Fall, dass ein doppelwandig ausgebildetes verbindungselement gewählt wird, ist ein Überstand über den ersten Volumenkörper gegeben, so dass an diesem Überstand die Wandelemente eines zweiten Volumenkörper angesetzt werden können, wobei dann wiederum beim letzten Teil entscheidend ist, ob ein Verbindungsteil gleicher Wandstärke oder ein verbindungsteil doppelter Wandstärke genutzt wird.

Da ferner nicht der gesamte Baukasten, sondern nur der zusammengesetzte geschlossene Volumenkörper zur Verfügung steht, bedeutet dies, dass immer wieder nur der gleiche Volumenkörper aus den vorhandenen Teilen zusammengesetzt werden kann.

Darüber hinaus ist aus der US-A-3 924 376 A ein Baukastensystem bekannt, bei dem es möglich ist, eine geschlossene Würfelform aus viel wandteilen und zwei Deckenplatten, die in den Randbereich bestimmungsgemäß aneinander greifen, zusammenzufügen. Die Wandteile dieses würfels ergänzen sich aufgrund eines entsprechendes Aufdrucks zu einem originellen, dreidimensionalen Kalender. Eine Möglichkeit der Kombination mehrerer Kuben zu einem Tubus größeren Volumens kann der US-A-3 924 376 A nicht entnommen werden. Sie wäre in Anbetracht der eigentlichen Aufgabenstellung, der Schaffung eines dreidimensionalen Kalenders, auch eher kontraproduktiv.

Ein weiteres Baukastensystems ist etwa aus der österreichischen Patentschrift AT 409 338 B vorbekannt. Das varbekaante Baukastensystem zum Aufbau eines Raumstrukturelementes, insbesondere zu Trainings- oder Spielzwecken besteht aus einer Vielzahl, von rohrförmigen, elastischen Längsgliedern und einer entsprechenden Vielzahl von Verbindungselementen, wobei jedes Längsglied an seinen Längsenden mittels der Verbindungselemente mit jeweils einem oder mehrerer Längsglieder lösbar verbindbar ist und die verbindungselemente Verbindungsstücke aufweisen, welche zumindest zwei in unterschiedliche Richtung verlaufende Löcher aufweisen, über welche die Verbindungsstücke mit den Längsgliedern verbindbar sind. Durch das vorbekannte Baukastensystem soll ein Trainings- und Spielgerät geschaffen werden, das flexibel an unterschiedliche Spiel- und Anforderungsituationen angepasst werden kann.

Grundsätzlich kann bei diesem Bausystem also zwischen den eigentlichen Bauelementen und den für die Verbindung dieser Bauelemente benötigten Verbindungselementen unterschieden werden.

Andere, insbesondere aus dem Spielbereich, bekannte Baukastensysteme bieten die Möglichkeit Volumenelemente mittels außenliegende Verbindungselemente zusammenzustecken oder zusammenzuclipsen, wobei nach dem Prinzip "Stecker und Buchse" jeweils korrespondierende Verbindungelemente formschlüssig ineinandergefügt werden. Diesen Systemen ist zwingend grundsätzlich gemein, dass es keinen bestimmungsgemäßen Bauzustand des Volumenkörpers gibt, bei dem nicht außenliegend freiliegende Verbindungselemente sichtbar sind, so dass stets zumindest eine Oberfläche eines mit einem derartigen Baussystemen erzeugten Bauwerks von den erwähnten Verbindungselementen zerklüftete ist.

Der Erfindung liegt die Aufgabe zugrunde, ein Baukastensystem zu schaffen, das ohne gesonderte oder spezielle Verbindungselemente auskommt und mit dem Volumenkörper so zusammensetzbar sind, dass zumindest wahlweise alle Oberflächen dieses Volumenkörper geschlossene Oberflächen sind.

Die der Erfindung zugrundeliegende Aufgabe wird durch ein Baukastensystem gemäß dem geltenden Hauptanspruch 1 gelöst. Vorteilhafte Ausgestaltungen dieses Baukastensystems ergeben sich aus den abhängige Ansprüchen 2 bis 10

Dadurch, dass der Volumenkörper aus Teilelementen zusammengesetzt ist, die jeweils wenigstens eine geschlossene Elementoberfläche und wenigstens eine mit Verbindungelementen zerklüftete Elementverbindungsfläche derart aufweisen, dass mittels dieser Elementverbindungsflächen die einzelnen Teilelemente zu einem Volumenkörper zusammensetzbar ist, kann entweder ein vollständig geschlossener Volumenkörper oder aber ein Volumenkörper mit wenigstens einer zerklüfteten Körperverbindungsfläche zum Anschluss weiterer Volumenkörper einfach durch eine veränderte Einbaulage der Teilelemente aufgebaut werden.

Außerdem können zwei vollständig geschlossene Volumenkörper (1, 1') zu einem größeren Volumenkörper dadurch verbunden werden können, dass wenigstens ein Teilelement (11, 11') eines jeden der Volumenkörper (1, 1') zur Ausbildung einer Körperverbindungsfläche im Anlagebereich der beiden Volumenkörper in veränderte Einbaulage einsetzbar ist und hierbei die so erzeugten größeren Volumenkörper aus einzelnen kleineren Volumenkörpern ohne zusätzliche verbindungselemente oder -mittelt zusammengefügt sind.

Das bedeutet, dass zwei sich zufällig begegnende Besitzer von jeweils weinigstens einem Volumenkörper des vorstehend beschriebenen Baukastensystem immer und jederzeit diese Körper miteinander kombinieren können, ohne dass es irgendwelcher weiteren Hilfsmittel bedürfte. Just dies ist eine der zentralen Spielideen des erfindungsgemäßen Baukastensystem.

Das erfindungsgemäße Baukastensystem wird dabei in vorteilhafter Weise mit einem Nut-Feder-Prinzip als Verbindungssystem zusammengefügt. Das Nut-Feder-Prinzip erlaubt ein einfaches formschlüssige Zusammenfügen, sowohl der Teilelemente zum Aufbau des Volumenkörpers, wie aber auch zur Verbindung der Volumenkörper untereinander.

Die Teilelemente des Volumenkörper können sich dabei je nach bestimmungsgemäßer Lage in dem Volumenkörper unterscheiden.

In konkreter Ausgestaltung kann zwischen Eckteilelementen, Kantenteilelementen und Flächenteilelementen unterschieden werden, wobei gegebenenfalls weitere Teilelemente zur Ausbildung eines Volumenkörpers hinzutreten können.

Konkret werden die Volumenkörper des Baukastensystems dadurch zusammengefügt, dass jeweils zwei Körperverbindungsflächen derart miteinander in Eingriff gebracht werden, dass hierdurch ein geschlossener größerer Volumenkörper entsteht.

Dabei kann je nach Aufbau der einzelnen Volumenkörper der aus den beiden Volumenkörpern gebildete größere Volumenkörper entweder mit teilweise geschlossene Körperoberflächen oder mit zumindest einer zerklüfteten Körperverbindungsfläche zum Anschluss weiterer Volumenkörper versehen sein.

Das erfindungsgemäße Baukastensystem ermöglicht somit theoretisch den Aufbau von Volumenkörpern und Raumstrukturen beliebiger Größe, die aus den immer gleichen Raumstrukturen zusammengesetzt bzw. ergänzt sind. Die größeren Volumenkörper sind somit aus kleineren Volumenkörpern zusammengefügt. Die Bautiefe kann bis zur bautechnisch denkbar kleinsten Bautiefe der Volumenkörper fortgesetzt werden.

Das Baukastensystem folgt dabei einem festen Bauprinzip, nach dem die Kantenlänge eines Grundwürfels in einem festen Verhältnis zur Kantenlänge der Teilwürfel steht.

Das Baukastensystem und die dem Baukastensystem zugrundeliegende Regel unter dem Bezug der Kantenlängen zur Anzahl der Teilvolumenelemente, aus dem ein größerer Volumenkörper zusammengesetzt ist, kann gemäß Anspruch 8 verallgemeinert werden.

Auch das Verhältnis der als Verbindungselemente eingesetzten Nut- und Federelemente zur Kantenlänge der jeweiligen Volumenelemente folgt einer festen Vorgabe.

Die Teilelemente des Baukastensystems werden jeweils form- und kraftschlüssig verbunden. Die hierdurch erzeugten Raumstruktur sind somit stabil und belastbar aufgebaut.

Dabei können mit den erfindungsgemäßen Baukastensystem nahezu beliebige Raumstrukturen erzeugt werden.

In vorteilhafter Ausgestaltung kann das erfindungsgemäße Baukastensystem auch mit weiteren herkömmlichen Bauelementen, wie etwa Brettern oder Antrieben ergänzt bzw. kombiniert werden.

Das erfindungsgemäße Baukastensystem ist demnach derart flexibel, dass es gleichermaßen als Möbel- oder Hochbauprogramm geeignet ist oder als anspruchsvolles Spielzeug einsetzbar ist.

Die Erfindung wird nachstehend anhand eines in der Zeichnung nur schematisch dargestellten Ausführungsbeispiels näher erläutert.

Es zeigen:
- Fig. 1:: einen Würfel mit geschlossener Körperoberfläche in perspektivischer Ansicht,
- Fig. 2:: den in den Fig. 1 dargestellten Würfels in perspektivischer Ansicht und Explosionsdarstellung,
- Fig. 3:: den in Fig. 1 gezeigten Würfel mit einer zerklüfteter Köperverbindungsfläche in perspektivischer Ansicht,
- Fig. 4:: einen aus den Teilelementen eines Würfels alternativ aufgebauten Volumenkörper in perspektivischer Darstellung,
- Fig. 5:: ein aus den Teilelementen des Würfels zusammengesetztes Wandelement in perspektivischer Ansicht,
- Fig. 6:: ein aus den Teilelementen des Würfels zusammengesetztes Fachwerk in einer ebenfalls perspektivischen Ansicht,
- Fig. 7:: einen aus den Teilelementen des Würfels alternativ aufgebauten Volumenkörper in perspektivischer Darstellung,
- Fig. 8:: ein aus Rundstabträgern aufgebautes Fachwerk in perspektivischer Ansicht und
- Fig. 9:: ein aus Rundkantprofilträgern aufgebautes Fachwerk.

Der in Figur 1 gezeigte Volumenkörper 1 ist ein Würfel, der aus mehreren Teilelementen so zusammengesetzt wurde, dass der Volumenkörper 1 durchweg geschlossene Körperoberflächen 8 aufweist. Lediglich eine der Körperoberflächen 9 ist nicht geschlossen, weil an dieser Stelle ein Teilelement 2, wie es etwa aus Figur 3 ersichtlich ist, nicht eingesetzt wurde. Dabei kann es sich etwa, wie aus Figur 3 ersichtlich, um ein Kantenteilelement 3 handeln, das über eine Nut- und Federverbindung 4 und 5 mit dem übrigen Volumenkörper 1 zusammengefügt werden kann.

Die von Nut und Feder 4 und 5 zerklüftete Elementoberfläche des Kantenteilelements 3 wird als Elementverbindungsfläche 6 bezeichnet und während zumindest zwei andere Oberflächen des Kantenteilelements 3 als geschlossene Elementoberflächen 7 ausgebildet sind.

Gemäß Figur 2 können die Teilelemente 2 wahlweise so eingefügt werden, dass sie entweder eine geschlossene Körperoberfläche 8 des Volumenkörpers 1 im eingebauten Zustand ausbilden oder aber eine zerklüftete Körperverbindungsfläche 9 zum Anschluss weiterer Volumenkörper 1'.

Gemäß Figur 4 wird der Volumenkörper 1, vorliegend ein Würfel, aus den immer gleichen Teilelementen 2 wahlweise so zusammengefügt, dass ein vollständig geschlossener Volumenkörper 1, der ringsum von geschlossenen Körperoberflächen 8 abgeschlossen ist, ausgebildet oder ein Volumenkörper mit wenigstens einer zerklüfteten Körperverbindungsfläche 9 zum Anschluss weiterer Volumenkörper 1'. Hinsichtlich der den Volumenkörper 1 aufbauenden Teilelementen 2 kann gemäß Fig. 2 zwischen Eckteilelementen 10, Kantenteilelementen 3, Flächenteilelementen 11 und Innenteilelementen 12 unterschieden werden.

Die Besonderheit des soweit dargestellten Baukastensystems besteht darin, dass die Volumenkörper 1 aus den immer gleichen Teilelementen 2 ohne zusätzliche Verbindungselemente zusammengesetzt werden können. Zusätzlich können , mittels der Teilelemente 2 die Volumenkörper 1 aber auch so aufgebaut werden, dass immer größere Volumenkörper aus den bestimmungsgemäß zusammengebauten Volumenkörpern 1 erzeugt werden können,
wobei sich die insoweit aufgebauten vergrößerten Volumenkörper 1 rekursiv auf einen grundsätzlich beliebigen Grundkörper, hier einen Würfel, jeweils zurückführen lassen.

Alternativ können jedoch mittels der Teilelemente 2 auch gänzlich anders aufgebaute Volumenkörper 1 erzeugt werden. Gemäß Figur 5 kann beispielsweise mit den aus den Figuren 1 bis 4 bekannten Teilelementen 2 auch ein Wandkörper 13 aufgebaut werden.

Alternativ kann gemäß Figur 6 auch eine fachwerkartige Trägerkonstruktion mit Vierkantträgerkörpern 14 aus einem Würfel als Grundkörper aufgebaut werden. Dabei können die Vierkantträgerkörper 14 über einen Würfel als zentrales Verbindungselement zu einem fachwerkartigen Volumenkörper 1 zusammengesetzt werden. Allen Volumenkörpern 1 ist dabei im vorliegenden Ausführungsbeispiel deren rekursiver Aufbau gemein.

Dabei ist ein größerer Volumenwürfel 1 aus n Teilwürfeln aufgebaut, die jeweils ein n-tel der Kantenlänge des Grundwürfels aufweisen. Ein Grundwürfel wäre dann aus n • n • n, also n³ Teilwürfeln aufgebaut. Für die Kantenlänge des Grundwürfels gilt K₀ = n • K₁, wobei K₁ die Kantenlänge der eingesetzten Teilwürfel ist.

Auch die Teilwürfel können theoretisch wiederum aus kleineren Teilwürfeln gemäß der vorstehend erläuterten Bauvorschrift zusammengesetzt sein.

Auch bezüglich der Fügeteile, also hier der Nuten und Federn 4 und 5 muss stets eine feststehende Bauvorschrift eingehalten werden. Die Nuten und Federn 4 und 5 sind jeweils in einem geradzahligen Teilverhältnis zur Kantenlänge der beteiligten Teilelemente 2 ausgeführt.

Sofern nur diese Bauvorschriften eingehalten sind, können eine Reihe unterschiedlichster Volumenkörper 1 unterschiedlichsten Aussehens gemäß den weiteren Figuren 7 bis 9 erzeugt werden.

So zeigt Figur 7 einen Volumenkörper 1, der aus zu Fig. 6 abweichenden Mehrkantprofilträgern 15 mit einem etwa Fig. 4 entsprechenden Zentralelement 16 zusammensetzbar ist.

Grundsätzlich müssen im Rahmen der Erfindung jedoch nicht würfelartige oder rechteckige oder kantige Volumenkörper 1 gebildet sein.

Es können vielmehr auch zylinderförmige oder stabförmige Gebilde gemäß den Figuren 8 und 9 nach dem vorstehend erläuterten Rekursions-Prinzip in im übrigen analoger Weise zusammengesetzt werden. So zeigt Fig. 8 einen aus Rundstabträgern 17 und Fig. 9 einen aus Rundkantprofilträgern 18 zusammensetzbaren Volumenkörper 1.

Vorstehend ist somit ein Baukastensystem beschrieben, bei dem unterschiedlichste Volumenkörper 1 aus den immer wieder gleichen Teilelementen 2 unter Beachtung des immer gleichen Bauprinzips rekursiv zusammengesetzt wird.

Dabei entscheidet das Einfügen der Teilelemente 2 in den übrigen Volumenkörper 1 darüber, ob der hierdurch ausgebildete Volumenkörper 1 eine geschlossene Körperoberfläche 8 oder eine zerklüftete Körperverbindungsfläche 9 zum Anschluss weiterer Volumenkörper 1 aufweist.

Durch das Ausbilden von zerklüfteten Körperverbindungsflächen 9 zum Anschluss weiterer Volumenkörper 1' können aus den immer gleichen Volumenkörpern 1 größere Volumenkörper 1' erzeugt werden und somit etwa Wandkörper 13 oder Trägerkörper 14 erzeugt werden.

Das vorstehend beschriebene Baukastensystem zeichnet sich durch seine Vielseitigkeit und Einfachheit aus und benötigt keine zusätzlichen Verbindungselemente.

### B E Z U G S Z E I C H E N L I S T E

- 1: Volumenkörper
- 2: Teilelement
- 3: Kantenteilelement
- 4: Nut
- 5: Feder
- 6: zerklüftete Elementverbindungsfläche
- 7: geschlossene Elementoberfläche
- 8: geschlossene Körperoberfläche
- 9: zerklüftete Körperverbindungsfläche
- 10: Eckteilelement
- 11: Flächenteilelement
- 12: Innenteilelement
- 13: Wandkörper
- 14: Vierkantträgerkörper
- 15: Mehrkantträgerkörper
- 16: Zentralelement
- 17: Rundstabträger
- 18: Rundkantprofilträger

## Patentansprüche

1. Baukastensystem, umfassend einen Volumenkörper (1), vorzugsweise einen Würfel, der aus Teilelementen (2,3,10,11,12), vorzugsweise durch formschlüssiges Fügen, zusammengesetzt ist, wobei die Teilelemente (2) jeweils mindestens eine geschlossene Elementoberfläche (7) und mindestens eine von Verbindungselementen (4 und 5) zerklüftete Elementverbindungsfläche (6) aufweisen, und zumindest ein Teil dieser Elementverbindungsflächen (6) wahlweise mit dem übrigen Volumenkörper (1), vorzugsweise formschlüssig, verbindbar ist, so dass der volumenkörper (1) außenliegend jeweils entweder eine geschlossen Körperoberfläehe (8) und/oder eine zerklüftete Körperverbindungsfläche (9) aufweist,
**dadurch gekennzeichnet, dass** zwei vollständig geschlossene Volumenkörper (1, 1') zu einem größeren Volumenkörper ohne zusätzliche Verbindungselemente oder -mittel dadurch verbunden werden können, dass
wenigstens ein Teilelement (11, 11') eines jeden der Volumenkörper (1, 1') zur Ausbildung einer Körperverbindungsflache im Anlagebereich der beiden Volumenkörper in veränderter Einbaulage einsetzbar ist.

2. Baukastensystem nach Anspruch 1, **dadurch gekennzeichnet, dass** die Teilelemente (2) über ihre jeweiligen Verbindungselemente (4 und 5) nach dem Nut-Feder-Prinzip zusammengefügt werden.

3. Baukastensystem nach Anspruch 1 oder 2, **dadurch gekennzeichnet, dass** zumindest einzelne Teilelemente (2) jeweils in Abhängigkeit von ihrer bestimmungsgemäßer Lage und/oder Anordnung im Volumenkörper (1) unterschiedlich ausgebildet sind.

4. Baukastensystem nach Anspruch 3, **dadurch gekennzeichnet, dass** der Volumenkörper (1) aus Eckteilelementen (10), Kantenteilelementen (3), Flächenteilelementen (11) und gegebenenfalls weiteren, vorzugsweise innenliegenden, Teilelementen (12) zusammengefügt ist.

5. Baukastensystem nach einem der vorhergehenden Ansprüche, **dadurch gekennzeichnet, dass** die Teilelemente (2) zu einem geschlossenen Volumenkörper (1) oder zu einem teilweise geschlossenen Volumenkörper (1) zusammensetzbar sind, wobei der zumindest teilweise geschlossene Volumenkörper (1) zumindest eine von Verbindungselementen (4 und 5) zerklüftete Körperverbindungsfläche (6) aufweist und diese Verbindungsfläche (6) mit den korrespondierenden Verbindungselementen (5 und 4) eines weiteren nur teilweise geschlossenen Volumenkörpers (1) zur Ausbildung eines größeren, vorzugsweise geschlossenen, Volumenkörpers (1) ergänzbar sind.

6. Baukastensystem nach Anspruch 5, **dadurch gekennzeichnet, dass** ein, vorzugsweise geschlossener, größerer Volumenkörper aus kleineren, nur teilweise geschlossenen Volumenkörper zusammengesetzt ist, die ihrerseits aus noch kleineren, nur teilweise geschlossenen Volumenkörpern, ggf. rekursiv, aufgebaut sind.

7. Baukastensystem nach einem der vorhergehenden Ansprüche, **dadurch gekennzeichnet, dass** das Baukastensystem von einem Grundwürfel als Grundvolumenkörper ausgeht, der wiederum aus Teilvolumenkörpern, nämlich Teilwürfeln, nach einem feststehenden Ordnungsprinzip derart aufgebaut ist, dass ein Grundwürfel 0. Ordnung aus n Teilwürfeln aufgebaut ist, deren Kantenlänge jeweils ein n-tel der Kantenlänge dieses Grundwürfels beträgt, so dass ein Grundwürfel 0. Ordnung jeweils aus insgesamt n • n • n = n³ Teilwürfeln 1. Ordnung derart aufgebaut ist, dass für die Kantenlänge des Grundwürfels gilt K₀ = n • K₁, wobei K₀ die Kantenlänge des Grundwürfels ist und n die Anzahl der Teilwürfel und K₁ die Kantenlänge dieser Teilwürfel ist.

8. Baukastensystem nach Anspruch 7, **dadurch gekennzeichnet, dass** die Rekursionstiefe des Baukastensystems bis zu einem beliebig kleinsten Teilwürfel fortsetzbar ist, wobei jeweils gilt, dass die Kantenlänge K₁ des Teilwürfels i-ter Ordnung sich zur Kantenlänge der Teilwürfel der i+1-ten Ordnung derart verhält, dass gilt Kᵢ = n • Kᵢ₊₁, wobei Kᵢ die Kantenlänge des Teilwürfels i-ter Ordnung, Kᵢ₊₁ die Kantenlänge der Teilwürfel i+1-ter Ordnung und n die Anzahl der Teilwürfel ist, aus denen der Teilwürfel i-ter Ordnung zusammengesetzt ist.

9. Baukastensystem nach einem der Ansprüche 2 bis 8, **dadurch gekennzeichnet, dass** die Nuten (4) und Federn (5) in einem festen Verhältnis zur Kantenlänge der eingesetzten Teilwürfel derart stehen, dass die Nuten (4) und Federn (5) zumindest im Wesentlichen in einem ganzzahligen Teilerverhältnis zur Kantenlänge stehen.

10. Baukastensystem nach einem der vorhergehenden Ansprüche, **dadurch gekennzeichnet, dass** mittels der korrespondierenden Verbindungselemente (4, 5) form- und kraftschlüssige Verbindungen der Grundvolumenelemente herstellbar sind.

## Claims

1. Building-block system, comprising a volumetric body (1), preferably a cube, which is composed, preferably by mechanically positive Joining, of part elements (2, 3, 10, 11, 12), wherein the part elements (2) each have at least one closed element surface (7) and at least one element connecting surface (6) fissured by connecting elements (4 and 5), and at least a part of these element connecting surfaces (6) is optionally, preferably mechanically positively, connectible with the rest of the volumetric body (1) so that the volumetric body (1) has externally each time either a closed body surface (8) and/or a fissured body connecting surface (9), **characterised in that** two completely closed volumetric bodies (1, 1') can be connected without additional connecting elements or connecting means to form a larger volumetric body by at least one part element (11, 11') of each of the volumetric bodies (1, 1') being usable for construction of a body connecting surface in the contact region of the two volumetric bodies in changed position of installation.

2. Building-block system according to claim 1, **characterised in that** the part elements (2) are joined together by way of their respective connecting elements (4 and 5) in accordance with the groove-and-key principle.

3. Building-block system according to claim 1 or 2, **characterised in that** at least individual part elements (2) are of different construction respectively in dependence on the intended position and/or arrangement thereof in the volumetric body (1).

4. Building-block system according to claim 3, **characterised in that** the volumetric body (1) is composed of corner part elements (10), edge part elements (3), surface part elements (11) and optionally further, preferably internally disposed, part elements (12).

5. Building-block system according to any one of the preceding claims, **characterised in that** the part elements (2) can be assembled to form a closed volumetric body (1) or to form a partly closed volumetric body (1), wherein the at least partly closed volumetric body (1) has at least one body connecting surface (6) fissured by connecting elements (4 and 5) and this connecting surface (6) can be supplemented by the corresponding connecting elements (5 and 4) of a further, only partly closed volumetric body (1) for formation of a larger, preferably closed, volumetric body (1).

6. Building-block system according to claim 5, **characterised in that** a, preferably closed, larger volumetric body is assembled from smaller, only partly closed volumetric bodies which in turn are constructed, optionally recursively, from even smaller, only partly closed volumetric bodies.

7. Building-block system according to any one of the preceding claims, **characterised in that** the building-block system starts from a basic cube as basic volumetric body, which in turn is built up from part volumetric bodies, mainly part cubes, in accordance with a fixed principle of order in such a manner that a basic cube of 0 order is built up from n part cubes, the edge length of which is an nth of the edge length of this basic cube, so that a basic cube of 0 order is built up in each instance from in total n · n · n = n³ part cubes of 1st order in such a manner that for the edge length of the basic cube K₀ = n · K₁ applies, wherein K₀ is the edge length of the basic cube and n is the number of the part cubes and K₁ is the edge length of these part cubes.

8. Building-block system according to claim 7, **characterised in that** the recursion depth of the bullding-block system can be continued to a desired smallest part cube, wherein it applies each time that the length Kᵢ of the part cube of ith order is such that K₁ = n · Kᵢ₊₁, wherein K₁ is the edge length of the part cube of lth order, Kᵢ₊₁ is the edge length of the part cube of i + 1st order and n is the number of part cubes from which the part cube of lth order is composed.

9. Building-block system according to any one of claims 2 to 8, **characterised in that** the grooves (4) and keys (5) stand in a fixed relationship to the edge length of the part cube used in such a manner that the grooves (4) and keys (5) are at least substantially in an integral-number divisor relationship.

10. Building-block system according to any ane of the preceding claims, **characterised in that** mechanically positive and force-locking connections of the basic volumetric elements are producible by means of the corresponding connecting elements (4, 5).

## Revendications

1. Système modulaire, comportant un corps volumique (1), de préférence un cube, qui est constitué d'éléments partiels (2, 3, 10, 11, 12) assemblés, de préférence par assemblage à forme finale, les éléments partiels (2) comportant chacun au moins une surface d'élément fermée (7) et au moins une face d'élément d'assemblage (6) déchiquetée par des éléments de jonction (4 et 5), et au moins une partie de ces faces d'élément d'assemblage (6) peut être assemblée au choix avec le restant corps volumique (1), de préférence par assemblage à forme finale, de telle sorte que le corps volumique (1) comporte à l'extérieur respectivement une surface de corps fermée (8) et/ou une face de corps d'assemblage (9) déchiquetée, **caractérisé en ce que** deux corps volumiques (1, 1') totalement fermés peuvent être assemblés pour former un corps volumique plus grand sans élément ou moyen d'assemblage supplémentaire, par le fait qu'au moins un élément partiel (11, 11') de chacun des corps volumiques (1, 1') peut être mis en place dans une position de montage modifiée pour réaliser une face d'assemblage dans la zone d'appui des deux corps volumiques.

2. Système modulaire selon la revendication 1, **caractérisé en ce que** les éléments partiels (2) sont destinés à être assemblés entre eux par l'intermédiaire de leurs éléments de jonction (4 et 5) respectifs selon le principe d'assemblage par rainure et languette.

3. Système modulaire selon la revendication 1 ou 2, **caractérisé en ce qu'**au moins différents éléments partiels (2) sont réalisés dans chaque cas différemment les uns des autres en fonction de leur position et/ou agencement, conformément à leur destination, dans le corps volumique (1).

4. Système modulaire selon la revendication 3, **caractérisé en ce que** le corps volumique (1) est constitué d'éléments d'angle (10), d'éléments en arête (3), d'éléments plans (11) et, le cas échéant, d'autres éléments partiels (12), de préférence, intérieurs.

5. Système modulaire selon l' une quelconque des revendications précédentes, **caractérisé en ce que** les éléments partiels (2) peuvent être assemblés entre eux pour former un corps volumique (1) fermé ou pour former un corps volumique (1) partiellement fermé, le corps volumique (1) au moins partiellement fermé comportant au moins une face d'assemblage (6) déchiquetée par des éléments de jonction (4 et 5), et lesdites faces d'assemblage (6) pouvant être complétées par des éléments de jonction (5 et 4) correspondantes d'un autre corps volumique (1) seulement partiellement fermé pour réaliser un corps volumique (1) plus grand, de préférence fermé.

6. Système modulaire selon la revendication 5, **caractérisé en ce qu'**un corps volumique plus grand, de préférence fermé, est constitué de corps volumiques plus petits, seulement partiellement fermés, lesquels, pour leur part, ont été construits, le cas échéant de manière récurrente, avec des corps volumiques encore plus petits, seulement partiellement fermés.

7. Système modulaire selon l'une quelconque des revendications précédentes, **caractérisé en ce que** le système modulaire part d'un cube de base formant un corps volumique de base, lequel est lui-même constitué par des corps volumiques élémentaires, à savoir des cubes élémentaires, selon un principe d'ordre fixe, de telle sorte qu'un cube de base du 0° ordre est constitué de n cubes élémentaires, dont la longueur d'arête correspond dans chaque cas à un n^{lème} de la longueur d'arête de ce cube de base, de telle sorte qu'un cube de base du 0° ordre est constitué dans chaque cas au total par n • n • n = n³ cubes élémentaires du 1^{er} ordre, de telle sorte que pour la longueur d'arête du cube de base il est admis que K₀ = n • K₁, K₀ étant la longueur d'arête du cube de base et n le nombre de cubes élémentaires et K₁ la longueur d'arête de ces cubes élémentaires.

8. Système modulaire selon la revendication 7, **caractérisé en ce que** la profondeur de récurrence du système modulaire jusqu'à n'importe quel plus petit cube élémentaire peut être continuée, sachant qu'il est admis que la longueur d'arête Kᵢ du cube élémentaire du i^{ème} ordre se comporte par rapport à la longueur d'arête du cube élémentaire due i+1° ordre, de telle sorte qu'il est admis que Kᵢ = n • Kᵢ₊₁, Kᵢ étant la longueur d'arête du cube élémentaire du i^{ème} ordre, Kᵢ₊₁ étant la longueur d'arête du cube élémentaire du i+1^{e} ordre et n étant le nombre de cubes élémentaires, par lesquels est constitué le cube élémentaire du i^{ème} ordre.

9. Système modulaire selon l'une quelconque des revendications 2 à 8, **caractérisé en ce que** les rainures (4) et les languettes (5) sont disposées dans un rapport fixe par rapport à la longueur d'arête des cubes élémentaires mis en place, de telle sorte que les rainures (4) et les languettes (5) sont disposées au moins sensiblement dans un rapport à dénominateur entier par rapport à la longueur d'arête.

10. Système modulaire selon l'une quelconque des revendications précédentes, **caractérisé en ce que** des assemblages à forme finale et par force entre les éléments volumique de base peuvent être réalisés au moyen d'éléments de jonction (4, 5) correspondants.
